# EUROPÄISCHE PATENTSCHRIFT

(11) **EP 0 771 743 B1**
(45) Veröffentlichungstag und Bekanntmachung des Hinweises auf die Patenterteilung: **19.07.2000**
(21) Anmeldenummer: 96116964.6
(22) Anmeldetag: 23.10.1996
(51) Int. Cl.: B65F 1/16

(54) **Abfallbehälter mit Schwingdeckel**
Waste receptacle with swinging cover
Poubelle avec couvercle basculant

(30) Priorität: 01.11.1995 DE 29517267 U
(43) Veröffentlichungstag der Anmeldung: 07.05.1997
(73) Patentinhaber: Westermann KG, 59759 Arnsberg (DE)
(72) Erfinder:
(74) Vertreter: Müller, Enno, Dipl.-Ing.

(56) Entgegenhaltungen:
- DE-A- 4 037 009
- DE-A- 4 341 095
- GB-A- 242 453
- NL-A- 6 614 202
- US-A- 3 283 938
- US-A- 3 482 730
- US-A- 3 632 038

## Beschreibung

Die Erfindung bezieht sich auf einen Abfallbehälter mit einem im wesentlichen einen runden Grundriß aufweisenden Schwingdeckel, wobei der Schwingdeckel etwa entlang eines Durchmessers auf einer Drehachse gelagert ist und eine gleichberechtigte Öffnung in zwei zueinander entgegengesetzten Drehrichtungen erlaubt, und wobei darüber hinaus eine selbsttätige Einnahme der Verschlußlage des Schwingdeckels durch Gewichtsbelastung erreicht ist aufgrund eines auf der Schwingdeckel-Rückseite angeordneten Gewichts, und wobei die ebenflächig ausgebildete Schwingdeckel-Oberseite gegenüber einem Abfallbehälterrand tiefenmäßig versetzt ist derart, daß sich in der Verschlußlage des Schwingdeckels eine im wesentlichen gleich hohe umlaufende Randfläche ergibt.

Bei bekannten, markterhältlichen Abfallbehältern dieser Art ist der Schwingdeckel im Querschnitt etwa spitzdachförmig gestaltet, so daß das die selbsttätige Einnahme der Verschlußlage bewirkende Gewicht aus den tiefer als die firstlinienseitige Verachsung sich erstreckenden Deckelteilen gewonnen wird. Zum Einbringen des Abfalls bedarf es der Ausübung einer willensbetonten Schwenkbewegung am Schwingdeckel. Unter Erreichen der gewünschten Öffnung wird das so in den Querschnittsbereich des Abfalleimers gebrachte Gut dann fallengelassen, entweder um in einen eingestellen Inneneimer zu gelangen oder aber in den Abfallbehälter zu gelangen. In letzterem Falle ist der den Schwingdeckel tragende Überbau für die Entsorgungszugänglichkeit abhebbar.

Aus der US-A-3 283 938 ist ein die eingangs geschilderte Mechanik aufweisender Aschbecher bekannt. Die selbsttätige Einnahme der Verschlußlage des Schwingdeckels wird hier über eine exzentrische Lage der die Drehachse stellenden Achsstummel erreicht. Letztere liegen im oberen Dickenbereich des Schwingdeckels.

Aufgabe der Erfindung ist es, einen gattungsgemäßen Abfallbehälter gebrauchsvorteilhafter auszubilden.

Gelöst ist diese Aufgabe durch die in den Ansprüchen an angegebene Erfindung.

Anspruch 1 schlägt dazu vor, daß der Schwingdeckel eine durchgesteckte, einstückige Drehachse aufweist und das Gewicht auf der Drehachse steckgehaltert ist. Der Drehachse kommt so eine Zusatzfunktion zu. Es liegt eine baulich, insbesondere montagetechnisch vorteilhafte Ausgestaltung vor. Zudem wird vorgeschlagen, daß das Gewicht an der Schwingdeckel - Rückseite, im Zentrum des einen kreisrunden Umriß aufweisenden Schwingdeckels und einem Inneneimer zugewandt, angebracht ist.

Zugleich ist ein gattungsgemäßer Abfallbehälter erhöhten Gebrauchswerts erzielt. Dieser liegt im erleichterten Einbringen des Abfalls begründet. Der braucht lediglich auf den Schwingdeckel geworfen zu werden. Jedwede Kontamination mit dem Schwingdeckel zu diesem Zweck ist unnötig. Das Eigengewicht des zu entsorgenden Abfalls selbst veranlaßt das Öffnen. Weiter erweist es sich als günstig, daß die Höhe der Randfläche etwa einem Fünftel einer Schulter oder Armlänge des Schwingdeckels entspricht. Eine solche Höhe wurde in den üblichen Größenordnungen als ausreichend empfunden, so daß gegenüber sonst bekannten exponierten Überbauten der Nutzraum kaum geschmälert ist, der Nutzen einer Einwerfsicherheit dagegen erhöht. Die Steckhalterung ist optimiert, wenn das Gewicht, jedenfalls zu Montagezwecken, unter federnder Auslenkung der Drehachse auf dieser verschieblich ist. Hier kann sogar auf eine weitergehende Festlegung des Gewichts unter Einsatz der klassischen Befestigungsmittel verzichtet werden. Vielmehr ist mit einfachsten Mitteln erreicht, daß das Gewicht an der Unterseite des Schwingdeckels reibungsschlüssig anliegt. Es kann, beispielsweise zur Erzielung einer besseren Reinigungszugänglichkeit, auf der Drehachse wahlweise verschoben oder sogar mit seiner Längsseite gegen die Unterseite angeklappt werden. Dies geschieht schnäpperartig. In Fällen, in denen eine entsprechende Ortsveränderlichkeit des Gewichts nicht erwünscht ist, wird dieses durch Festschrauben oder dergleichen festgelegt. Bezüglich des Gewichts kann auf handelsübliches Material zurückgegriffen werden. Konkret wird diesbezüglich so vorgegangen, daß das Gewicht stabförmig ist mit einer im wesentlichen senkrecht zur Drehachse ausgerichteten Stabachse. Die entsprechende Ausrichtung ist selbstsichernd durch Planbearbeitung des drehachsenseitigen, gegen die Unterseite des Schwingdeckels tretenden Stirnendes. Es kommen massive Rundstäbe zur Anwendung. Hieraus ergibt sich bei entsprechendem Querschnitt eine minimale Länge bei trotzdem ausreichender gravitätsbezogener Wirkung. Überdies ergibt sich ein vorteilhaftes Merkmal noch dadurch, daß die Länge des Rundstabs nicht länger ist als eine Armlänge des Schwingdeckels beträgt. Hierdurch kann der Schwingdeckel nicht nur in seine eine maximale Öffnung erbringende Stellung schwenken, sondern auch ganz umgedreht werden, so daß seine Unterseite nach oben zeigt, was die Reinigungszugänglichkeit fördert. Im Hinblick auf den angedeuteten Abfallbehälterrand wird in baulicher Hinsicht noch vorgeschlagen, daß die Randfläche sich zu einem im Querschnitt U-förmigen Abfallbehälter-Randwulst ergänzt und daß am inneren U-Schenkel Lageraufnahmen für die Enden der Drehachse ausgebildet sind. Deckelstabilisierend erweist sich schließlich eine Maßnahme dahingehend, daß der Schwingdeckel tellerförmig gestaltet ist mit behältereinwärts gerichteter Tellerhöhlung. Der entsprechend abgewinkelte Tellerrand setzt an der Peripherie der Tellerfläche an und wirkt somit nicht abgleithindernd.

Der Gegenstand der Erfindung ist nachstehend anhand eines zeichnerisch veranschaulichten Ausführungsbeispieles näher erläuert. Es zeigt:
- Fig. 1: den erfindungsgemäß ausgebildeten Abfallbehälter in Seitenansicht, in der Schwingdeckelzone partiell aufgebrochen, und zwar bei in Verschlußlage befindlichem Schwingdeckel,
- Fig. 2: die Draufsicht hierzu,
- Fig. 3: eine der Fig. 1 entsprechende Darstellung, jedoch in eine das Einwerfen des Abfalles wiedergebenden Stellung überführt,
- Fig. 4: den Schnitt gemäß Linie IV-IV in Fig. 1,
- Fig. 5: den Schnitt gemäß Linie V-V in Fig. 1, gegenüber dieser Darstellung vergrößert und
- Fig. 6: eine Herausvergrößerung des das Gewicht aufweisenden Bereichs des Abfallbehälters.

Der dargestellte Abfallbehälter B besitzt ein zylindrisches Gehäuse 1, welches fußseitig mit einem Standring 2 und kopfseitig mit einem wulstartig gestalteten Abfallbehälterrand 3 abschließt.

Der Abfallbehälterrand 3 kann an einem lösbaren oder gehäuseseitig befestigten Aufsatz 4 realisiert sein. Die entsprechend lösbare Version wird angewandt in Fällen, in denen das Gehäuse 1 selbst den Abfallaufnahmeraum stellt. Beim dargestellten Ausführungsbeispiel ist auf einen Inneneimer abgestellt. Der ist in Fig. 5 lediglich schematisch in strichpunktierter Linienart dargestellt und mit 5 bezeichnet. Der weist oben einen gummielastischen, trichterförmigen Ring 6 auf, welcher randspaltüberbrückend bis zur Innenwand des Gehäuses 1 reicht. In diesem Falle ist der Boden des Gehäuses 1 offengelassen, so daß der Abfallbehälter als ganzes vom gefüllt stehenbleibenden Inneneimer 5 abgezogen werden kann.

Der Aufsatz 4 berücksichtigt eine Öffnung Ö. Über diese gelangt der Abfall in den Inneneimer 5. Die Öffnung Ö wird über einen Schwingdeckel 7 kontrolliert. Öffnung Ö und Schwingdeckel 7 besitzen gleich runden Grundriß, unter Belassung eines schmalen Ringspaltes 8 zwischen sich.

Der Schwingdeckel 7 wird durch Gewichtsbelastung in seiner Verschlußlage gehalten (vgl. Fig. 1 und 5). Das dieses bewirkende Gewicht G befindet sich an der Schwingdeckel-Rückseite 7'. Es erstreckt sich dem Inneneimer 5 zugewandt im Zentrum des kreisrunden Umriß aufweisenden Schwingdeckels 7.

Der Schwingdeckel 7 sitzt auf einer horizontal ausgerichteten Drehachse 9. Die lagert ihn im wesentlichen entlang eines Diameters, so daß gleichberechtigte Öffnungen in zwei zueinander entgegengesetzten Richtungen unter Kippverlagerung des Schwingdeckels 7 entstehen (vgl. Fig. 3). Das geschieht einfach durch die Last eines auf dem Schwingdeckel 7 aufgeworfenen Abfallgegenstandes 10.

Um ein zielgerichtetes Einwerfen des Abfalls 10 zu ermöglichen, ist die glatt bzw. ebenflächig ausgebildete Schwingdeckel-Oberseite 7'' gegenüber dem oberen Abfallbehälterrand 3 tiefenmäßig deutlich versetzt. Hierdurch entsteht eine dem Schwingdeckel 7 oberseitig vorgelagerte, etwa tellerförmige Einwurfmulde 12. Auf diese Weise ergibt sich in der Verschlußlage des Schwingdeckels 7 eine im wesentlichen gleich hohe umlaufende, die Peripherie des Schwingdeckels umschreibende Randfläche 13. Diese ist zylindrisch oder leicht getrichtert und geht oben über eine konvexe Krümmung in einen so eine exponierte Lage einnehmenden, ebenen Abfallbehälterrandabschnitt 11 über, um anschließend, ebenfalls über eine konvexe Krümmung gehend in die Außenwand des Aufsatzes 4 einzulaufen.

Die Höhe x der besagten Randläche 13 entspricht etwa einem Fünftel einer Armlänge a des Schwingdeckels 7. In der Praxis liegt sie bei ca. 2 cm, wobei der Abfallbehälter ca. 60 cm hoch ist und einen Außendurchmesser von ca. 40 cm hat. Die Schwingdeckel-Rückseite 7' liegt in Verschlußlage noch im Bereich der genannten Höhe x und zwar im unteren Endbereich der Randfläche 13. Beide Armlängen a sind gleich.

Der Schwingdeckel 7 selbst ist ebenfalls tellerförmig gestaltet und dazu im den Ringspalt 8 mit definierenden Randbereich rechtwinklig abgewinkelt. Der diesbezügliche Schwingdeckel-Rand 7''' ist abwärts gerichtet. Die Tellerhöhlung weist somit in Richtung des Inneneimers 5.

Die Randfläche 13 der Öffnung Ö und der Schwingdeckel-Rand 7''' bilden Lageraufnahmen 14 bzw. 15 für die Drehachse 9. Es handelt sich um kongruent liegende Bohrungen. Die die Lageraufnahme 15 schaffende Bohrung liegt im Rand 7''' selbst, während die die Lageraufnahme 14 erbringende Bohrung nicht in der eigentlichen Randfläche 13 liegt, sondern in einem stirnseitig nach unten hin anschließenden Lagerlappen 16. Die entsprechenden Maßnahmen sind an diametral einander gegenüberliegenden Seiten beider Teile vorgenommen.

Aus Fig. 5 ergibt sich weiter, daß die Randfläche 13 sich zu einem im Querschnitt U-förmigen Abfallbehälter-Randwulst 17 ergänzt. Seine U-Öffnung weist nach unten. Bestandteil dieses Randwulstes 17 sind als exponierte Partie der den U-Steg bildende Abfallbehälterrandabschnitt 11 und als U-Schenkel der die Randfläche 13 formende Schenkel und der parallel dazu außenliegende, die Ringwand des Aufsatzes 4 formende Schenkel; beide verlaufen rotationssymmetrisch.

Die die schwingdeckelseitigen Lageraufnahmen 15 und die randflächenseitigen Lageraufnahmen 14 durchsetzenden beiden Enden der Drehachse 9 sind im Bereich der Wulst-Höhlung durch Haltemittel, beispielsweise in Form eines Seegerringes, einer gekonterten Schraube oder dergleichen gesichert. Die Sicherungsmittel tragen das Bezugszeichen 18.

Die entlang des Diameters verlaufende Drehachse 9 ist einstückig durchgehend. Sie ist über die achsenbildende Funktion hinaus auch zur Halterung des Gewichts G herangezogen. Das Gewicht G sitzt auf der Steckachse 9 steckgehaltert. Es weist dazu eine Querbohrung 19 auf, durch welche die Drehachse 9 hindurchtritt. Das Gewicht G wird bei der Achsenmontage gleichsam "aufgefädelt". Zur erleichterten Auffädelung sind die Ausgänge der Querbohrung 19 trichterförmig gestaltet. Die Trichter tragen das Bezugszeichen 20. Sie wirken in Bezug auf die Steckzuordnung zentrierend.

Das Gewicht G ist stabförmig. Es läßt sich von einem handelsüblichen, beispielsweise querschnittsrunden Profil ablängen. Die Stabachse, welche in Verschlußlage des Schwingdeckels 7 mit der Längsmittelachse y-y des Abfallbehälters B zusammenfällt, ist mit z-z bezeichnet.

Um das Gewicht G unter möglichst geringem Volumen aufzubringen, ist auf einen massiven Rundstab zurückgegriffen. Man kommt somit auch mit einer relativ geringen Hanglänge desselben aus. So ist die Länge des das Gewicht G erbringenden nach unten hängenden, einen genügend tiefen Schwerpunkt schaffenden Rundstabes nicht länger als eine Armlänge a des Schwingdeckels 7.

Um die bevorzugt zentrale Lage des Gewichtes G respektive des Rundstabes zu sichern, ist weiter so vorgegangen, daß das Gewicht G, jedenfalls zu Montagezwecken, unter federnder Anlenkung der Drehachse 9 auf dieser verschiebbar ist. Hierzu erstreckt sich die geometrische Achse der Drehachse 9 in geringfügig größerem vertikalem Abstand zur Rückseite 7' des Schwingdeckels 7 als der in dieser Richtung liegende Abstand der Achsenden zur besagten Bezugsebene. Die plangeschnittene schwingdeckelseitige Stirnfläche 21 tritt also unter leichter Vorspannung gegen den korrespondierenden Abschnitt der Rückseite 7'. Die Drehachse 9 ist demzufolge in Richtung des Inneneimers 5 gehend leicht gekrümmt (in der Zeichnung nicht dargestellt, da leicht vorstellbar). Die entsprechende Zuordnung erlaubt es auch, den Rundstab beizuklappen, d.h., er schmiegt sich mit einen oder anderen Längsseite federbelastet an die Rückseite 7' des Schwingdeckels 7 an. Die entsprechende Gewichtsverlagerung führt dann dazu, daß sich der Schwingdeckel, die Öffnung Ö maximal freigebend aufstellt (nicht dargestellt). Ein solches Umlegen geschieht schnäpperartig, weil der Radius des Rundstabes größer ist als der Abstand der Querbohrung 19 zur Stirnfläche 21.

In beiden Extremstellungen ist das Gewicht G an der Unterseite bzw. Rückseite 7' des Schwingdeckels 7 reibschlüssig gehalten. Es kann nur willensbetont in der einen oder anderen Richtung auf der Drehachse 9 verlagert werden.

Soll die entsprechende Verlagerbarkeit nicht auftreten bzw. ermöglicht sein, so wird so vorgegangen, daß das Gewicht G durch Festschrauben oder dergleichen fixiert wird.

Die Funktion des Abfallbehälters B ist, kurz zusammengefaßt, wie folgt: Durch Einwerfen von Abfall 10 bildender Partikel in die kopfseitige Einwurfmulde 12 des Abfallbehälters B wird der Schwingdeckel 7 in einer der beiden zueinander entgegengesetzten Drehrichtungen gekippt, wobei der Abfall 10 durch die Öffnung Ö hindurch in den Inneneimer 5 abrutscht.

Der danach freigewordene Schwingdeckel 7 stellt sich dann wieder automatisch in die Verschlußlage gemäß Fig. 1 zurück zufolge der Wirkung des Gewicht G.

Nach Befüllen des Inneneimers 5 braucht das Gehäuse 1 lediglich von diesem nach oben hin abgezogen zu werden. Der Inneneimer 5 steht dann faßbar zugänglich.

Ist der Abfallbehälter B zugleich das unmittelbare Abfallauffanggefäß, so braucht lediglich der dann im Wege der Steckzuordnung gehalterte Aufsatz 4 abgehoben zu werden. Er ist in der dargestellten bevorzugten Ausführungsform durch Halteschrauben 22 oder Niete am Gehäuse 1 befestigt.

Aus Fig. 5 ist entnehmbar, daß der als Trichter wirkende Ring 6 mit einem nach unten geschlagenen Fortsatz die Oberseite die Wand des Gehäuses 1 kreuzender Griffschalen 23 behälterinnenseitig überfängt. Diese wirken rastierend, lassen sich aber aufgrund genügender Elastizität des Ringes 6 überwinden. In nicht gefülltem Zustand halten sie den Inneneimer 5 mittransportierbar fest. Erst die Füllaet läßt den Inneneimer stehen.

## Patentansprüche

1. Abfallbehälter (B) mit einem im wesentlichen einen runden Grundriß aufweisenden Schwingdeckel (7), wobei der Schwingdeckel (7) etwa entlang eines Durchmessers auf einer Drehachse gelagert ist und eine gleichberechtigte Öffnung (Ö) in zwei zueinander entgegengesetzten Drehrichtungen erlaubt, wobei darüber hinaus eine selbsttätige Einnahme der Verschlußlage des Schwingdeckels (7) durch Gewichtsbelastung erreicht ist aufgrund eines auf der Schwingdeckel-Rückseite (7') angeordneten Gewichts (G), und wobei die ebenflächig ausgebildete Schwingdeckel-Oberseite (7'') gegenüber einem Abfallbehälterrand (3/11) tiefenmäßig versetzt ist derart, daß sich in der Verschlußlage des Schwingdeckels (7) eine im wesentlichen gleich hohe umlaufende Randfläche (13) ergibt, dadurch gekennzeichnet, daß der Schwingdeckel (7) eine durchgesteckte, einstückige Drehachse (9) aufweist und das Gewicht (G) auf der Drehachse (9) steckgehaltert ist.

2. Abfallbehälter nach Anspruch 1, dadurch gekennzeichnet, daß das Gewicht (G) an der Schwingdeckel-Rückseite (7'), im Zentrum des einen kreisrunden Umriß aufweisenden Schwingdeckels (7) und einem Inneneimer (5) zugewandt, angebracht ist.

3. Abfallbehälter nach Anspruch 1 oder 2, dadurch gekennzeichnet, daß die Höhe (x) der Randfläche (13) etwa einem Fünftel einer Armlänge (a) des Schwingdeckels (7) entspricht.

4. Abfallbehälter nach Anspruch 1 oder 2, dadurch gekennzeichnet, daß das Gewicht (G), jedenfalls zu Montagezwecken, unter federnder Auslenkung der Drehachse (9) auf dieser verschiebbar ist.

5. Abfallbehälter nach einem der Ansprüche 1 bis 4, dadurch gekennzeichnet, daß das Gewicht (G) an der Unterseite bzw. Rückseite (7') des Schwingdeckels (7) reibschlüssig anliegt.

6. Abfallbehälter nach einem der Ansprüche 1 bis 5, dadurch gekennzeichnet, daß das Gewicht (G) durch Festschrauben oder dergleichen festlegbar ist.

7. Abfallbehälter nach einem der Ansprüche 1 bis 6, dadurch gekennzeichnet, daß das Gewicht (G) stabförmig ist mit einer im wesentlichen senkrecht zur Drehachse (9) ausgerichteten Stabachse (z-z).

8. Abfallbehälter nach einem der Ansprüche 1 bis 7, gekennzeichnet durch einen massiven Rundstab als Gewicht (G).

9. Abfallbehälter nach Anspruch 8, dadurch gekennzeichnet, daß die Länge des Rundstabes nicht größer ist als eine Armlänge (a) des Schwingdeckels (7) beträgt.

10. Abfallbehälter nach einem der Ansprüche 1 bis 9 danach, dadurch gekennzeichnet, daß die Randfläche (13) sich zu einem im Querschnitt U-förmigen Abfallbehälter-Randwulst (17) ergänzt und daß am inneren U-Schenkel Lageraufnahmen (14) für die Enden der Drehachse (9) ausgebildet sind.

11. Abfallbehälter nach einem der Ansprüche 1 bis 10, dadurch gekennzeichnet, daß der Schwingdeckel (7) tellerförmig gestaltet ist mit behältereinwärts gerichteter Tellerhöhlung.

## Claims

1. Waste container (B) with a swing lid (7) that has an essentially round outline, wherein the swing lid (7) is mounted on a rotational shaft approximately along a diameter and permits an equal opening (Ö) in two opposing directions of rotation, wherein in addition an automatic adoption of the locked position of the swing lid (7) is achieved by weight load due to a weight (G) arranged on the swing lid reverse side (7') and wherein the plane constructed swing lid top side (7") is displaced in depth with respect to a waste container edge (3/11) in such a way that in the locked position of the swing lid (7) an essentially equally high circular edge surface (13) results, characterised in that the swing lid (7) has a penetrating, single-piece rotational shaft (9) and the weight (G) on the rotational shaft (9) is plug-mounted.

2. Waste container according to claim 1, characterised in that the weight (G) on the swing lid reverse side (7') is accommodated in the centre of the swing lid (7) that has a circular outline and faces an inside bucket (5).

3. Waste container according to claim 1 or 2, characterised in that the height (x) of the edge surface (13) corresponds to approximately one fifth of an arm's length (a) of the swing lid (7).

4. Waste container according to claim 1 or 2, characterised in that the weight (G) is displaceable on the rotational shaft (9) for sprung deflection of the same, albeit for assembly purposes.

5. Waste container according to one of claims 1 to 4, characterised in that the weight (G) lies frictionally engaged against the under side or reverse side (7') of the swing lid (7).

6. Waste container according to one of claims 1 to 5, characterised in that the weight (G) is positionable by fixing screws or the like.

7. Waste container according to one of claims 1 to 6, characterised in that the weight (G) is rod-shaped with an axis (z-z) aligned essentially perpendicular to the rotational shaft (9).

8. Waste container according to one of claims 1 to 7 characterised by having a solid round bar as a weight (G).

9. Waste container according to claim 8, characterised in that the length of the round bar is no bigger than an arm's length of the swing lid (7).

10. Waste container according to one of claims 1 to 9, characterised in that edge surface (13) expands to a cross-sectionally U-shaped waste container edge bead (17) and that, inside the U-shaped arms, bearing supports (14) are constructed for the ends of the rotational shaft (9).

11. Waste container according to one of claims 1 to 10, characterised in that the swing lid (7) is plate-shaped with the plate hollow directed inwards into the container.

## Revendications

1. Récipient à déchets (B) avec un couvercle basculant (7) présentant un profil sensiblement rond en projection, le couvercle oscillant (7) étant monté à peu près le long d'un diamètre, sur un axe de rotation, et permettant d'avoir une ouverture (Ö) identique dans deux sens de rotation opposés l'un à l'autre, et de plus la venue automatique en position de fermeture du couvercle basculant (7) étant obtenue par sollicitation à l'aide d'un poids, du fait d'un poids (G) disposé sur la face arrière de couvercle basculant (7'), la face supérieure plane du couvercle basculant (7") étant décalée en profondeur par rapport à un bord (3/11) du récipient à déchets, de telle manière qu'il en résulte une surface de bordure (13) courant sur tout le pourtour pratiquement à la même hauteur lorsqu'on est dans la position de la fermeture du couvercle basculant (7), caractérisé en ce que le couvercle basculant (7) comporte un axe de rotation traversant enfiché (9) d'une seule pièce, et en ce que le poids (G) est monté par enfichage sur l'axe de rotation (9).

2. Récipient à déchets selon la revendication 1, caractérisé en ce que le poids (G) est monté sur la face arrière (7') du couvercle basculant, au centre du couvercle basculant (7) présentant un contour rond circulaire et tourné vers un seau intérieur (5).

3. Récipient à déchets selon la revendication 1 ou 2, caractérisé en ce que la hauteur (x) de la surface de bordure ( 13) correspond à peu près à un cinquième d'une longueur de bras (a) du couvercle basculant (7).

4. Récipient à déchets selon la revendication 1 ou 2, caractérisé en ce que le poids (G) est déplaçable, su l'axe de rotation, notamment à des fins de montage, par déformation élastique de l'axe de rotation (9).

5. Récipient à déchets selon l'une des revendications 1 à 4, caractérisé en ce que le poids (G) s'appuie, avec une liaison par frottement, sur la face inférieure ou la face arrière (7') du couvercle basculant (7).

6. Récipient à déchets selon l'une des revendications 1 à 5, caractérisé en ce que le poids (G) est susceptible d'être bloqué par fixation par vissage ou analogue.

7. Récipient à déchets selon les revendications 1 à 6, caractérisé en ce que le poids (G) est réalisé en forme de barre, avec un axe de barre (z-z) orienté de façon sensiblement perpendiculaire à l'axe de rotation (9).

8. Récipient à déchets selon les revendications 1 à 7, caractérisé par une barre ronde massive faisant office de poids (G).

9. Récipient à déchets selon la revendication 8, caractérisé en ce que la longueur de la barre ronde n'est pas supérieure à une longueur de bras (a) du couvercle basculant (7).

10. Récipient à déchets selon l'une des revendications 1 à 9, caractérisé en ce que la surface de bordure (13) est complétée par un bourrelet de bordure (17) du récipient à déchets, à section transversale en forme de U, et en ce que sur la branche intérieure du U sont constitués des logements de tourillonnement (14) pour les extrémités de l'axe de rotation (9).

11. Récipient à déchets selon l'une des revendications 1 à 10, caractérisé en ce que le couvercle basculant (7) est en forme de plateau, avec une cavité de plateau tournée vers l'intérieur du récipient.
